# EUROPÄISCHE PATENTSCHRIFT

(11) **EP 0 509 339 B1**
(45) Veröffentlichungstag und Bekanntmachung des Hinweises auf die Patenterteilung: **01.03.1995**
(21) Anmeldenummer: 92105739.4
(22) Anmeldetag: 03.04.1992
(51) Int. Cl.: H01Q 9/36

(54) **Antenne mit Kopfkapazität für mobile Telefone**
Antenna with top loading capacity for a mobile telephone
Antenne avec capacité en sommet pour téléphone mobile

(30) Priorität: 19.04.1991 DE 4113277
(43) Veröffentlichungstag der Anmeldung: 21.10.1992
(73) Patentinhaber: HAGENUK GMBH, D-24118 Kiel (DE)
(72) Erfinder: Flügel, Heinrich, W-2358 Kaltenkirchen (DE); Petermann, Christoph, W-2307 Krusendorf (DE)
(74) Vertreter: Hansmann, Dierk, Dipl.-Ing.

(56) Entgegenhaltungen:
- EP-A- 0 056 923
- EP-A- 0 348 187
- GB-A- 2 066 580
- US-A- 4 328 501
- US-A- 4 876 709

## Beschreibung

Die Erfindung betrifft eine Antenne, die mit einer Kopfkapazität und einem Antennengegengewicht versehen ist und bei der an einem Fußpunkt eine Verlängerungsspule angeordnet ist.

Für mobile Telefone, insbesondere für Handgeräte nach dem GSM-Standard (Group Special Mobile), wird eine verkürzte Antenne benötigt, da die bisher übliche Stabantenne, deren Länge etwa 8 cm betragen müßte, ersetzt werden soll. Letztere besitzt bei den zu fordernden Eigenschaften hinsichtlich Anpassung und Verlust nicht die für Handgeräte nach der im genannten Standard zu fordernden Breitbandigkeit.

Zur Anpassung einer verkürzten linearen Antenne wird meist eine Induktivität zum elektrischen Ausgleich der fehlenden Länge eingesetzt. Durch diese Verlängerungsspule fließt ein großer Strom, so daß schon ein kleiner Verlustwiderstand den Antennenwirkungsgrad in einem für Handgeräte nicht tragbaren Ausmaß herabsetzen kann. Eine verkürzte Antenne läßt sich auch mit einer kapazitiven Belastung der Antennenspitze (Kopfkapazität oder Dachkapazität) in Resonanz bringen und an die Speiseleitung anpassen. Diese Methode der Anpassung verursacht kleinere Verluste und vergrößert die Bandbreite.

In der DE 22 62 522 C2 wird eine Antenne für Meter- oder Dezimeterwellen nach Art eines Faltunipols mit Dachkapazität vorgeschlagen. Dabei sollen zwei etwa senkrecht zu einer Grundfläche stehende Antennenleiter mit einer als Dachkapazität wirkenden leitenden Scheibe über eine Induktivität verbunden sein. Einer der Antennenleiter ist an die Grundfläche angeschlossen, der andere bildet im Bereich der Grundfläche den Antennenfußpunkt. Kennzeichnenderweise ist die Induktivität bei dieser Ausführung dadurch gebildet, daß die Antennenleiter isoliert durch die Scheibe hindurchgeführt, an der der Grundfläche abgewandten Scheibenseite entlanggeführt und an ihrem jeweiligen Ende galvanisch mit der Scheibe verbunden sind. In einer speziellen Ausführung ist vorgesehen, die Scheibe aus einem Isolierträger, insbesondere Epoxidglas, mit geeigneten Metallisierungen auf beiden Seiten der Scheibe auszubilden. Die zwischen der Scheibe und der Grundfläche stehenden Antennenleiter sind in jedem Fall als drahtförmige Leitungsstücke ausgebildet.

Für die geplante Frequenz wird eine derartige Antenne einen etwa zylindrischen Raum von ca. 3 cm Durchmesser und 3 cm Höhe einnehmen. Dies erscheint für handgehaltene Geräte zu groß. Die Antenne ist ferner fertigungstechnisch recht aufwendig, da sie aus einzelnen Teilen, wie Scheibe und Antennenleiter, durch Löten und Vernieten aufgebaut werden muß.

Darüber hinaus soll der theoretische Isotropgewinn der Antenne etwa 5 dB betragen, was für eine deutliche Bündelung spricht, und die Bandbreite soll ungefähr 7% bei einem Stehwellenverhältnis von weniger als 2 betragen.

Eine Antenne der einleitend genannten Art ist aus der US 48 76 709 bekannt. Diese Antenne ist für eine Verwendung im Kurzwellenbereich geeignet. Aus dieser vorgesehenen Verwendung resultiert, daß die Antenne wesentlich kleinere Abmessungen als die zugeordnete Wellenlänge aufweist. Die Antenne wird durch eine metallisierte Fläche realisiert, die relativ zur Leiterplatte des Gerätes erregt wird. Die Anpassung erfolgt mit Hilfe von zwei Filtern, von denen eines für den Sender und eines für den Empfänger vorgesehen ist. Durch die Verwendung einer zusätzlich Abschirmplatte ist es möglich, den Einfluß einer Hand des Benutzers auf die Signalübertragung durch eine Anpassung der Antenne zu minimieren. Insbesondere erfolgt hierzu eine Entfernung der benötigten Schalter aus dem Bereich der Antenne.

Aus der US 44 91 843 ist es bekannt, eine Antenne aus einer flachen Metallplatte auszubilden, die über dem metallischen Gehäuse des Gerätes angeordnet wird. Der Abstand der Metallplatte zum Gehäuse ist wesentlich kleiner als die Wellenlänge der zu übertragenden Signale. Zur Anpassung ist eine Induktivität vorgesehen.

In der GB 11 53 870 wird eine Antenne beschrieben, die einen kapazitiv belasteten Strahler zur Reduktion der erforderlichen Bauhöhe aufweist. Der Betrieb der Antenne erfolgt als Parallelplattenkondensator.

Aus der GB 20 66 580 ist es bekannt, eine kapazitiv belastete Antenne über einer Scheibe anzuordnen, die als Grundfläche vorgesehen ist. Zur Anpassung wird eine Leitung verwendet, die als Teil eines Filter realisiert sein kann.

Aufgabe der vorliegenden Erfindung ist es, eine Antenne der einleitend genannten Art derart zu konstruieren, daß bei einem kompakten und preiswerten Aufbau eine qualitativ hochwertige Signalübertragung erfolgen kann.

Diese Aufgabe wird durch eine Antenne mit den Merkmalen des kennzeichnenden Teils des Anspruchs 1 gelöst.

Die erfindungsgemäße Antenne wird als kurze lineare Antenne mit Kopfkapazität ausgeführt. Am Antennenfußpunkt ist eine Verlängerungsspule vorgesehen, die zusammen mit der Kopfkapazität den Frequenzbereich der Antenne bestimmt. Zur Anpassung der Antenne an die Impedanz der Speiseleitung wird die Verlängerungsspule mit einem Abgriff versehen (Spartransformator). Die Speisung erfolgt dann zwischen dem Fußpunkt und dem Abgriff der Verlängerungsspule. Eine Verwendung kann insbesondere im Frequenzbereich zwischen 875 und 960 Mhz erfolgen.

Die Unteransprüche 2 bis 4 betreffen besondere erfindungsgemäße Gestaltungen der Antenne nach Anspruch 1.

Die Kopfkapazität der erfindungsgemäßen Antenne wird insbesondere durch eine flexible Folie gebildet. Als Folie kann eine Metallfolie verwendet werden. Speziell sollen jedoch metallisierte Kunststoffolien zum Einsatz kommen. Vorteilhafterweise wird die metallisierte Folie zur Vergrößerung der Kopfkapazität umgebogen. Die Biegelinie der Folie soll dabei etwa u-förmig sein.

Als besonders vorteilhaft wird es angesehen, entweder die gesamte Schaltung bis auf das Antennengegengewicht (z.B. elektrisch leitende Grundfläche) oder auch das Antennengegengewicht selber auf der flexiblen Folie insbesondere aus Kunststoff durch Aufbringen einer Metallisierungsschicht zu realisieren. Bei dieser Ausführung ist dann die Kopfkapazität als relativ großflächiger metallisierter Bereich auf der Folie ausgebildet . Demgegenüber sind Verlängerungsspulen bzw. Spartrafos zur Anpassung als schmalere Leiterbahnen ausgebildet. Die Leiterbahnen werden bis zu den Anschlußpunkten am Antennengegengewicht bzw. dem Mantel einer Koaxialleitung und bis an den Innenleiter der Koaxialleitung geführt. Das Antennengegengewicht ist dann als großflächig metallisierter Bereich auf der flexiblen Kunststoffolie ausgeführt.

In einer speziellen Ausführung ist vorgesehen, das Antennengegengewicht als Sperrtopf auszubilden. Dafür bekommt das Gegengewicht bzw. die leitende Grundfläche einen Durchmesser, der der Hälfte der Wellenlänge der gewünschten Antennenmittenfrequenz entspricht. Wird die Grundfläche nicht eben, sondern gekrümmt ausgeführt, so soll die Oberfläche jeweils nach einem Viertel der Wellenlänge, vom Fußpunkt der Antenne gesehen, enden. Dadurch fließt am Rand der Grundfläche praktisch kein Strom mehr, und die Grundfläche ist elektrisch von dem Speisekabel und dem Gehäuse entkoppelt.

In einer weiteren vorteilhaften Ausführung wird der Sperrtopf als Teil des Gehäuses des Sende- und Empfangsgerätes ausgebildet.

Durch Verwendung eines Sperrtopfes wird insbesondere auch die Empfindlichkeit der Antenne gegen ein Verstimmen durch Bewegung des Handgerätes bzw. auch durch die Handhabung selbst verringert.

Die erfindungsgemäße Antenne mit Kopfkapazität wird insbesondere für Handgeräte für die Kommunikation nach dem GSM-Standard verwendet.

Eine detaillierte Beschreibung der erfindungsgemäßen Antenne erfolgt exemplarisch anhand eines Ausführungsbeipiels.

Es zeigen:
- Figur 1: eine perspektivische Ansicht einer erfindungsgemäßen Antenne,
- Figur 2: Seitenansichten,
- Figur 3: eine weitere Seitenansicht
- Figur 4: eine vergrößerte Darstellung der Antenne mit nicht gefalteter Kopfkapazität,
- Figur 5: ein vereinfachtes Ersatzschaltbild,
- Figur 6: eine äquivalente Schaltung zu dem vereinfachten Ersatzschalbild nach Figur 5.

Die Antenne nach Figur 1 ist über einem als elektrisch leitfähige Kappe ausgebildeten Antennengegengewicht (1) angeordnet. Die Antenne wird gebildet aus der Kopfkapazität (2) in Form der umgebogenen leitfähigen Fläche, der etwa s-förmigen Verlängerungsspule (3) und dem Abgriff (5). Die etwa s-förmige Verlängerungsspule (3) ist einerseits mit der Kopfkapazität (2), andererseits mit dem Antennengegengewicht (1) am Antennenfußpunkt (4) verbunden. Der Antennenfußpunkt (4) ist an den Außenleiter eines als Speisekabel ausgebildeten Koaxialkabels (7) angeschlossen. Der Abgriff (5) ist mit dem Innenleiter des Speisekabels verbunden.

Erfindungsgemäß wird die Antenne in einer bevorzugten Ausführung als gedruckte Schaltung auf einem als flexible Folie ausgebildeten Substrat (6) realisiert. Auf dem Substrat (6) sind die Kopfkapazität (2), die Verlängerungsspule (3) und der Abgriff (5) angeordnet.

Das Substrat (6) wird gemäß Figur 4 um eine Linie (9) gefaltet, um die Kopfkapazität (2) zu vergrößern.

Nach Figur 2 und 3 ist die Antenne mit dem gefalteten Substrat (6) in einer Kunststoffkappe (8) angeordnet. Die Kunststoffkappe (8) sitzt auf einem Sockel (10), in dem ein in der Zeichnung nicht dargestellter Anschlußstecker zu dem Koaxialkabel (7) angeordnet sein kann. Der Anschlußstecker liegt vorzugsweise im Inneren des kappenförmigen Antennengegengewichts (1). Die Höhe der Kunststoffkappe (8) beträgt in einer speziellen Ausführung 27 mm und die Höhe des Antennengegengewichts (1) mit Sockel (10) in einer speziellen Ausführung 70 mm. Die Kunststoffkappe (8) hat an ihrem oberen Ende in einer speziellen Ausführung eine Breite von etwa 25 mm.

Das Antennengegengewicht (1) wird bei der in diesem Beispiel dargestellten Ausführung entweder als Metallisierung der Kunststoffschale des Funktelefons ausgebildet, oder als ein in die Kunststoffschale des Funktelefons eingebrachtes Blechteil realisiert.

Figur 5 zeigt ein stark vereinfachtes Ersatzschaltbild der Antenne. Die Kapazität C repräsentiert die Kopfkapazität (2). Der Strahlungswiderstand ist Rs, und die Verluste der Antenne sind in Rv zusammengefaßt. Die Verlängerungsspule mit Abgriff wird durch die Induktivitäten L1 und L2 und die Gegeninduktivität M dargestellt, und links (angedeutet durch den Pfeil) ist die speisende 50-Ohm-Leitung gezeigt. Figur 6 zeigt eine äquivalente Schaltung mit idealem Übertrager und separater Induktivität. Das Übersetzungsverhältnis des Überträgers ist ü.

Die Eingangsimpedanz der Schaltung ist$\text{Z = ü² (jwL - j/wC + Rv + Rs)}$

Für die Mittenfrequenz (w = 2Pi x 930 MHz) wird der Imaginärteil (j) zu Null. Eine soweit verkürzte Antenne hat einen Strahlungswiderstand von etwa 10 Ohm, und der Verlustwiderstand ist etwa 1 Ohm. Zur Anpassung an eine 50-Ohm-Speiseleitung ist dann ein Übertragungsverhältnis von$\text{ü² =} \frac{\text{Z}}{\text{Rv + Rs}}$$\text{ü = 2,1}$
erforderlich. Die gemessene Kopfkapazität (2) beträgt etwa 5 pF, und die Induktivität der Verlängerungsspule muß dann bei verschwindendem Imaginärteil$\text{L = 5,9 nH}$
sein. Es ergibt sich für ein Stehwellenverhältnis vswr < 2 eine Bandbreite von 20%. Der Wirkungsgrad (n) berechnet sich mit$\text{n =} \frac{\text{Rs}}{\text{Rv + Rs}}$
zu 91%, was einem Gewinn von - 0,4 dB entspricht.

Die gemessenen Werte sind:
- Bandbreite für vswr < 1,5
   875 bis 980 MHz entsprechend 11%
- Bandbreite für vswr < 2
   850 bis 1030 MHz entsprechend 19%
- Strahlungsleistung bezogen auf einen Halbwellendipol ca. - 1 dB entsprechend 80% Wirkungsgrad
- Abweichung von der Rundstrahlcharakteristik in der Horizontalen bei vertikaler Polarisation: +/- 1 dB. Dieser Wert hängt stark von der Symmetrie der gesamten Anordnung und besonders des Gegengewichtes ab.

## Patentansprüche

1. Antenne, die mit einer Kopfkapazität (2) und einem Antennengegengewicht versehen ist und bei der an einem Fußpunkt eine Verlängerungsspule angeordnet ist, dadurch gekennzeichnet, daß die Kopfkapazität (2) als metallisierte Schicht auf einer Folie (6) ausgebildet ist und die Folie zur Vergrößerung der Kopfkapazität (2) umgebogen ist und die Verlängerungsspule (3) zur Anpassung an eine Impedanz eines als Anschlußleitung vorgesehenen Koaxialkabels (7) einen Abgriff (5) zur Ausbildung eines Spartrafos aufweist sowie die Verlängerungsspule (3) zum einen mit der Kopfkapazität (2) und zum anderen mit dem Antennengegengewicht (1) verbunden ist.

2. Antenne nach Anspruch 1, dadurch gekennzeichnet, daß auf der Folie (6), die die Kopfkapazität (2) trägt, auch der Spartrafo und die Verlängerungsspule (3) als metallisierte Schichten angeordnet sind.

3. Antenne nach Anspruch 1 oder 2, dadurch gekennzeichnet, daß das Antennengegengewicht als Sperrtopf ausgebildet ist.

4. Antenne nach Anspruch 3, dadurch gekennzeichnet, daß der Sperrtopf als Teil des Gehäuses des Sende/Empfangsgerätes ausgebildet ist.

## Claims

1. Antenna, that is provided with a top capacitance (2) and an antenna counterpoise, and in which a loading coil is arranged at a base point, **characterised in that** the top capacitance (2) is formed as a metallised layer on a foil (6) and the foil is bent to increase the top capacitance (2), and for matching to an impedance of a coaxial cable (7) provided as the connecting lead, the loading coil (3) has a tap (5) to form an autotransformer, and the loading coil (3) is connected on the one hand to the top capacitance (2) and on the other hand to the antenna counterpoise (1).

2. Antenna according to Claim 1, **characterised in that** the autotransformer and the loading coil (3) are also arranged as metallised layers on the foil (6) which carries the top capacitance (2).

3. Antenna according to Claim 1 or 2, **characterised in that** the antenna counterpoise is formed as a folded-top antenna.

4. Antenna according to Claim 3, **characterised in that** the folded-top antenna is formed as part of the housing of the transmitter/receiver.

## Revendications

1. Antenne avec une capacité (2) au sommet, munie d'un contrepoids d'antenne et dont un pôle de la base est raccordé à une bobine d'auto-induction d'allonge caractérisée par le fait que la capacité au sommet (2) est constituée par une couche métallique déposée sur un support flexible (6), le support flexible étant replié pour augmenter la capacité au sommet (2) et que la bobine d'auto-induction d'allonge (3) d'adaptation à l'impédance d'un câble coaxial (7) de raccordement, se présente sous la forme d'un autotransformateur muni d'une prise (5) et que la bobine d'auto-induction (3) est reliée d'un côté à la capacité au sommet (2) et de l'autre côté au contrepoids d'antenne (1).

2. Antenne selon la revendication 1, caractérisée par le fait que le support flexible (6) accommode, outre la capacité au sommet (2), l'autotransformateur et la bobine d'auto-induction (3) constitués de couches métalliques.

3. Antenne selon la revendication 1 ou 2, caractérisée par le fait que le contrepoids d'antenne est constitué d'un circuit bouchon.

4. Antenne selon la revendication 3, caractérisée par le fait que le circuit bouchon est constitué par une partie du boîtier de l'appareil émetteur-récepteur.
